# EUROPÄISCHE PATENTSCHRIFT

(11) **EP 0 052 203 B1**
(45) Veröffentlichungstag und Bekanntmachung des Hinweises auf die Patenterteilung: **20.03.1985**
(21) Anmeldenummer: 81107591.0
(22) Anmeldetag: 23.09.1981
(51) Int. Cl.: C11B 11/00

(54) **Verfahren zur Herstellung eines ölartigen Stoffgemisches aus Flachs**
Process for obtaining an oily mixture from flax
Procédé pour l'obtention de mélange huileux à base de lin

(30) Priorität: 03.10.1980 DE 3037525
(43) Veröffentlichungstag der Anmeldung: 26.05.1982
(73) Patentinhaber: Füssener Textil AG, D-8958 Füssen/Ostallgäu (DE)
(72) Erfinder: Stüber, Siegfried, Dr., D-8958 Füssen/Ostallgäu (DE)
(74) Vertreter: TER MEER STEINMEISTER & PARTNER GbR

## Beschreibung

Die Erfindung betrifft ein Verfahren zur Herstellung eines Stoffgemisches ölartiger Konsistenz (von Flachsölen) aus Flachswachs oder Flachswachs enthaltenden Materialien.

Flachswachs, das in der Rindenschicht von Flachs zu etwa 10% enthalten ist, wurde in der Literatur bereits beschrieben. Es besteht im wesentlichen aus Fettsäureestern langkettiger Alkohole und Kohlenwasserstoffen (vgl. «Technologie der Textilfasern, Der Flachs», Band V (1.1.1930), Seiten 129-141 und 283; Hofmeister, «Ber.», 1903, Seite 1047; «Ullmanns Enzyklopädie der technischen Chemie», Band 18, 1967, Seite 287).

Bei der Flachsaufbereitung, insbesondere beim Knicken und Schwingen des Röststrohs, beim Grünflachsknicken, bei der Verbaumwollung und auch noch in weiteren Stufen bis zum Verspinnen fällt in mehr oder weniger feinteiliger Form ein flachswachshaltiges Material an. Der grobe, Scheben und kurze Wergteile enthaltende Staub enthält Flachswachs in einer Menge bis zu etwa 10 Gew.%, und der feine und feinste Staub, wie er beispielsweise in der Spinnerei anfällt, enthält Flachswachs in einer Menge von bis zu etwa 25 Gew.%. Durch Extraktion, beispielsweise kontinuierlich mit Lösungsmitteln, wie Aceton, Ethanol, Benzol, und anschliessendes Abtreiben des Lösungsmittels kann daraus Flachswachs gewonnen werden (vgl. GB-A 630 274). Auch Gemische der vorgenannten Stäube mit geringeren Mengen Hanfstaub können auf die vorgenannte Weise extrahiert werden. Aus der DE-A 817335 ist es auch bereits bekannt, Flachsabfälle mit Wasser und Wasserdampf aufzuschliessen.

Aus der GB-A 459540 ist es bekannt, dass Wachse aller Art, insbesondere natürliche Wachse und Rohflachswachs, durch eine Art Flash-Destillation im Hochvakuum raffiniert werden können. Produkte mit ölartiger Konsistenz fallen dabei jedoch nicht an.

Aus «Chemical Abstracts», Band 55, 1961, Spalte 4015h, ist es ferner bekannt, dass Wachse, insbesondere Hartwachse, zu ihrer Reinigung einer fraktionierten Destillation unterworfen werden können. Wachsöle sind darin jedoch nicht beschrieben.

Die EP-A 0049424 (Priorität: 3.10.80; Anmeldetag: 23.9.81; Veröffentlichungstag: 14.4.82) betrifft ein bioaktives Mittel, nämlich Arzneimittel und Kosmetikum, das Flachswachs oder Flachswachsanteile enthält.

Es wurde nun gefunden, dass aus Flachswachs oder flachswachshaltigem Material Stoffgemische mit ölartiger Konsistenz, sogenannte Flachsöle, gewonnen werden können, die wertvolle Eigenschaften besitzen, die die bisher bekannten Flachswachse nicht aufweisen.

Diese Stoffgemische mit ölartiger Konsistenz, auch als Flachsöle bezeichnet, können nach verschieden Verfahren hergestellt werden, die Gegenstand der vorliegenden Erfindung sind.

Ein Gegenstand der Erfindung ist ein Verfahren zur Herstellung eines Stoffgemisches ölartiger Konsistenz (von Flachsölen) aus Flachswachs oder Flachswachs enthaltenden Materialien, das dadurch gekennzeichnet ist, dass man flachswachshaltiges Rohmaterial oder Rohflachswachs, das aus einem solchen Rohmaterial durch Lösungsmittelextraktion, gegebenenfalls nach dem Abtreiben des Lösungsmittels, gewonnen wurde, einer Wasserdampfdestillation unterwirft und die dabei in der Vorlage anfallende spezifisch leichtere Phase, schwere Phase und/oder wässrige Phase isoliert und entwässert.

Gegenstand der Erfindung ist ferner ein Verfahren zur Herstellung eines Stoffgemisches ölartiger Konsistenz (von Flachsölen) aus Flachswachs oder Flachswachs enthaltenden Materialien, das dadurch gekennzeichnet ist, dass man flachswachshaltiges Rohmaterial oder Rohflachswachs, das aus einem solchen Rohmaterial durch Lösungsmittelextraktion, gegebenenfalls nach dem Abtreiben des Lösungsmittels, gewonnen wurde, mit wässrigen Säuren behandelt, die dabei erhaltene wässrige Phase alkalisch einstellt, mit organischen, polaren Lösungsmitteln extrahiert und daraus den lösungsmittelfreien Extrakt gewinnt, wobei vor der Behandlung mit wässrigen Säuren vorzugsweise eine Wasserdampfdestillation durchgeführt wird.

Gegenstand der Erfindung ist ferner ein Verfahren zur Herstellung eines Stoffgemisches ölartiger Konsistenz (von Flachsölen) aus Flachswachs oder Flachswachs enthaltenden Materialien, das dadurch gekennzeichnet ist, dass man flachswachshaltige Lösungen in organischen Lösungsmitteln einer fraktionierten Destillation unterwirft und die bei 90 bis 150°C/96 kPa siedende Fraktion gewinnt.

Gemäss einer bevorzugten Ausgestaltung der Erfindung können die in allen Fällen erhaltenen Flachsöle durch Adsorption, Feindestillation und/ oder Extraktion gereinigt werden.

Als flachswachshaltiges Rohmaterial kann beispielsweise das obengenannte, bei der Flachsaufbereitung, insbesondere beim Knicken und Schwingen des Röststrohs oder beim Grünflachsknicken, bei der Verbaumwollung und auch in weiteren Stufen, insbesondere dem Spinnen, anfallende mehr oder weniger feinteilige Material verwendet werden.

Als Rohflachswachs kann das in bekannter Weise durch Extraktion gewonnene Rohflachswachs eingesetzt werden. Zur Durchführung der Extraktion werden vorzugsweise wegen der besseren Abtrennbarkeit mit Wasser nicht mischbare organische polare Lösungsmittel, insbesondere Halogenkohlenwasserstoffe, wie 1,1,1-Trichloräthan, Methylenchlorid, Chloroform und Tetrachlorkohlenstoff, verwendet, wenn auch Äthanol und Methanol sowie Ketone, wie Aceton, nicht ausgeschlossen sind. Ganz allgemein sind mit Wasser nicht mischbare, polare Lösungsmittel mit einem Siedepunkt von kleiner als etwa 80-85°C bevorzugt. Regelmässig erfolgt die Gewinnung des Rohflachswachses aus diesen Lösungen durch Abdestillieren des Lösungsmittels, gegebenenfalls unter vermindertem Druck. Die Wasserdampfdestillation, insbesondere im Temperaturbereich um oder unter 100°C, vorzugsweise zwischen 95 und 100°C, sollte an einem neutralen bzw. schwach basischen Material, was gegebenenfalls durch entsprechende pH-Einstellung erfolgen kann, durchgeführt werden. Bei der Wasserdampfdestillation fallen in der Vorlage insgesamt drei Phasen an, nämlich eine obere (spezifisch leichtere), eine mittlere (wässrige) und eine untere (spezifisch schwerere) Phase. Bevorzugt sind die Flachsöle der spezifisch schwersten, unteren Phase und die aus der darüber angeordneten wässrigen Phase durch Entwässerung gewonnenen Flachsöle. Die Stoffe der oberen, spezifisch leichteren Phase riechen terpenartig. Weiter beinhaltet die Erfindung die aus diesen Phasen durch übliche Reinigung erhältlichen Konzentrate. Zu den Reinigungsverfahren gehören beispielsweise Adsorptionsmethoden, wie säulenchromatographische Behandlung, Destillationsmethoden, wie beispielsweise die Feindestillation, Extraktion der Phasen mit Lösungsmitteln, insbesondere der vorgenannten, und Gewinnung des lösungsmittelfreien Extrakts durch Destillation.

Für die Säureextraktion von flachswachshaltigem Rohmaterial oder Rohflachswachs empfehlen sich insbesondere verdünnte Mineralsäuren oder niedrige aliphatische Säuren, wie 0,1-1 n Salzsäure bzw. wässrige Essigsäure. Für die Extraktion der durch Säurebehandlung, vorzugsweise von unlöslichen Bestandteilen befreiten und dann alkalisch, insbesondere pH 7,5-11, gemachten Lösung sind vor allem die gleichen Lösungsmittel geeignet, wie sie bei der Extraktion des Rohflachswachses aus flachswachshaltigem Rohmaterial zuvor schon genannt sind.

Der fraktionierten Destillation werden vorzugsweise flachswachshaltige Lösungen in wiederum solchen organischen Lösungsmitteln unterworfen, wie sie zuvor für die Gewinnung von Rohflachswachs bereits genannt sind, also mit einem Siedepunkt ausserhalb etwa 90-150°C/96 kPa. Als Lösungsmittel kann beispielsweise auch Dibutylketon (Kp< 150°C) verwendet werden. Die Erfindung beinhaltet auch die durch übliche Reinigungs- und Trennungsverfahren isolierbaren Anteile. Zu solchen Verfahren gehören u.a. Adsorptionsverfahren, Feindestillation, Extraktionsverfahren, Ausfrieren usw. Die erfindungsgemäss erhältlichen Stoffe zeichnen sich durch biologisch vorteilhafte Eigenschaften aus. So können sie in Salbengrundlagen zur Herstellung pharmazeutischer und kosmetischer Produkte verwendet werden. Sie wirken insbesondere im Sinne einer Förderung der Durchblutung und wirken schmerzlindernd bei Erkrankungen des rheumatischen Formenkreises, Muskelverspannungen und dergleichen. Sie können auch in Vitaminfeuchtigkeitscremen und -fetten verwendet werden. Auch als Zusätze zu Poliermitteln wie beispielsweise für Möbelpflegemittel, haben sie sich geeignet.

Die Erfindung wird nachfolgend anhand von Beispielen erläutert:

### Beispiel 1

100 g Flachsstaub (nasser Flachsstaub, pH 8) werden 3 Stunden der Wasserdampfdestillation unterworfen. Dabei fallen etwa 1,5 Liter wässriges Destillat an, aus dem etwa 2 g Extrakt (Flachsöl) mittels mehrmaliger Extraktion (5mal) mit Äther und Abziehen des Äthers am Rotationsverdampfer gewonnen werden. Die Entwässerung bzw. Abtrennung von Wasser kann auch mit 1,1,1-Trichloräthan oder den anderen zuvor zur Flachswachsextraktion genannten, mit Wasser nicht mischbaren Lösungsmitteln erfolgen.

### Beispiel 2

100 g Flachsstaub werden mit 500 ml 0,6 n HCI versetzt, ¹/₂ Stunde stehengelassen und abfiltriert. Es wird noch zweimal mit je 200 ml heissem (80°C) Wasser versetzt und abfiltriert. Die Lösung wird mit 0,6 n NaOH alkalisch gemacht (pH 9) und mit Methylenchlorid oder Äther extrahiert (5mal). Nach Abziehen des Lösungsmittels am Rotationsverdampfer werden etwa 4 g Flachsöl erhalten.

### Beispiel 3

Zur kontinuierlichen Extraktion werden 100 Flachsstaub mit 400 ml Lösungsmittel (1,1,1-Trichloräthan) behandelt. Die Entfernung des grössten Teils des Lösungsmittels erfolgt am Rotationsverdampfer (Wasserbadtemperatur 25°C). Beim Ausfallen des Flachswachses wird die Badtemperatur auf 85°C gesteigert und es geht öliges Produkt mit etwas Lösungsmittel über. Die Destillation wird bis zum Schmelzen des Wachses fortgesetzt. Das restliche Lösungsmittel in der Vorlage wird am Rotationsverdampfer bei einer Badtemperatur von 25°C abgezogen. Es werden 2,5 g Flachsöl erhalten.

### Beispiel 4

Zur Herstellung einer fettenden Hautcreme wird Flachsöl in Vaseline im Volumenverhältnis 1:25 eingearbeitet unter Bildung einer stabilen Hautcreme hohen Emulgiervermögens für Wasser.

### Beispiel 5

Zur Herstellung einer nichtfettenden Hautcreme wird Flachsöl in ein Celluloseestergel im Volumenverhältnis 1:25 eingearbeitet.

## Patentansprüche

1. Verfahren zur Herstellung eines Stoffgemisches mit ölartiger Konsistenz (von Flachsölen) aus Flachswachs oder Flachswachs enthaltenden Materialien, dadurch gekennzeichnet, dass man flachswachshaltiges Rohmaterial oder Rohflachswachs, das aus einem solchen Rohmaterial durch Lösungsmittelextraktion, gegebenenfalls nach dem Abtreiben des Lösungsmittels, gewonnen wurde, einer Wasserdampfdestillation unterwirft und die dabei in der Vorlage anfallende spezifisch leichtere Phase, schwerere Phase und/ oder wässrige Phase isoliert und entwässert.

2. Verfahren zur Herstellung eines Stoffgemisches mit ölartiger Konsistenz (von Flachsölen) aus Flachswachs oder Flachswachs enthaltenden Materialien, dadurch gekennzeichnet, dass man flachswachshaltiges Rohmaterial oder Rohflachswachs, das aus einem solchen Rohmaterial durch Lösungsmittelextraktion, gegebenenfalls nach dem Abtreiben des Lösungsmittels, gewonnen wurde, mit wässrigen Säuren behandelt, die dabei erhaltene wässrige Phase alkalisch einstellt, mit organischen, polaren Lösungsmitteln extrahiert und daraus den lösungsmittelfreien Extrakt gewinnt.

3. Verfahren nach Anspruch 2, dadurch gekennzeichnet, dass man vor der Behandlung mit wässrigen Säuren eine Wasserdampfdestillation durchführt.

4. Verfahren zur Herstellung eines Stoffgemisches mit ölartiger Konsistenz (von Flachsölen) aus Flachswachs oder Flachswachs enthaltenden Materialien, dadurch gekennzeichnet, dass man flachswachshaltige Lösungen in organischen Lösungsmitteln einer fraktionierten Destillation unterwirft und die bei 90 bis 150°C/96 kPa siedende Fraktion gewinnt.

5. Verfahren nach einem der Ansprüche 1 bis 4, dadurch gekennzeichnet, dass man das als Produkt erhaltene Stoffgemisch von ölartiger Konsistenz (Flachsöle) durch Adsorption, Feindestillation und/oder Extraktion reinigt.

## Claims

1. Method of preparing a material mixture of oily consistency (of flax oils) from flax wax or materials containing flax wax, characterised in that raw material containing flax wax or raw flax wax, which is obtained from such a raw material by solvent extraction, optionally after evaporation of the solvent, is subjected to steam distillation and the specifically lighter phase, heavier phase and/or aqueous phase thus collected in the receiver are isolated and dehydrated.

2. Method of preparing a material mixture of oily consistency (of flax oils) from flax wax or materials containing flax wax, characterised in that raw material containing flax wax or raw flax wax, which is obtained from such a raw material by solvent extraction, optionally after evaporation of the solvent, is treated with aqueous acids, the resultant aqueous phase is made alkaline, is extracted with organic, polar solvents and the solvent-free extract is obtained therefrom.

3. Method according to Claim 2, characterised in that steam distillation is carried out prior to the treatment with aqueous acids.

4. Method of preparing a material mixture of oily consistency (of flax oils) from flax wax or materials containing flax wax, characterised in that solutions containing flax wax in organic solvents are subjected to fractional distillation and the fraction boiling at 90 to 150°C/96 kPa is obtained.

5. Method according to one of Claims 1 to 4, characterised in that the material mixture of oily consistency (flax oils), obtained as the product, is purified by adsorption, fine distillation and/or extraction.

## Revendications

1. Procédé pour la fabrication d'un mélange de consistance huileuse (d'huiles de lin) en cire de lin ou en matériaux contenant de la cire de lin, caractérisé par le fait que l'on soumet à un entraînement à la vapeur une matière première contenant de la cire de lin ou de la cire de lin brute obtenue à partir d'une telle matière première par extraction au solvant, le cas échéant après séparation du solvant et que l'on isole et déshydrate la phase légère, la phase lourde et/ou la phase aqueuse qui se forment alors dans le récipient.

2. Procédé pour la fabrication d'un mélange de consistance huileuse (d'huiles de lin) en cire de lin ou en matériaux contenant de la cire de lin, caractérisé par le fait que l'on soumet à un traitement avec des acides aqueux une matière première contenant de la cire de lin ou de la cire de lin brute obtenue à partir d'une telle matière première par extraction au solvant, le cas échéant après séparation du solvant, que l'on ajuste à une valeur alcaline la phase aqueuse ainsi obtenue, qu'on l'extrait avec des solvants organiques polaires et l'on obtient ainsi un extrait exempt de solvant.

3. Procédé selon la revendication 2, caractérisé par le fait que l'on effectue un entraînement à la vapeur d'eau avant le traitement aux acides aqueux.

4. Procédé pour la fabrication d'un mélange de consistance huileuse (d'huiles de lin) en cire de lin ou en matériaux contenant de la cire de lin, caractérisé par le fait que l'on soumet à une distillation fractionnée des solutions contenant de la cire de lin dans des solvants organiques et que l'on récupère la fraction bouillant de 90° à 150°C/96 kPa.

5. Procédé selon l'une des revendications 1 à 4, caractérisé par le fait que l'on purifie par adsorption, distillation fine et/ou extraction le mélange de consistance huileuse (huiles de lin) obtenu comme produit.
